# EUROPÄISCHE PATENTSCHRIFT

(11) **EP 0 205 973 B1**
(45) Veröffentlichungstag und Bekanntmachung des Hinweises auf die Patenterteilung: **08.02.1989**
(21) Anmeldenummer: 86107264.3
(22) Anmeldetag: 28.05.1986
(51) Int. Cl.: F22B 1/18

(54) **Einbauten zur Strömungsführung des Kaltgases in Dampferzeugern für Hochtemperaturreaktoren**
Flow-guiding internal provisions for cold gases in high-temperature reactors
Structures internes pour le guidage des gaz froids dans les générateurs de vapeur pour réacteurs à haute température

(30) Priorität: 28.05.1985 DE 3519038
(43) Veröffentlichungstag der Anmeldung: 30.12.1986
(73) Patentinhaber: L. & C. Steinmüller GmbH, D-51641 Gummersbach (DE)
(72) Erfinder: Pollak, Gerd, Dipl.-Ing., D-5270 Gummersbach 1 (DE)
(74) Vertreter: Carstens, Wilhelm, Dipl.-Phys.

(56) Entgegenhaltungen:
- FR-A- 2 287 669
- FR-A- 2 335 886
- FR-A- 2 351 373

## Beschreibung

Die Erfindung betrifft eine Gasströmungsführung bei einem Dampferzeuger für einen Hochtemperaturreaktor, bei der dem Inneren eines mindestens eine Dampferzeugerheizfläche umschliessenden stehenden Dampferzeugermantels über eine Heissgasumlenkeinrichtung Heissgas zuführbar ist, und bei der an dem anderen Ende aus dem Dampferzeugermantel Kaltgas in einen Ringkanal zwischen Dampferzeugermantel und einem diesen umgebenden Druckbehältermantel umgelenkt wird, und das Kaltgas aus dem Ringkanal in ein Ableitrohr einführbar und von dort einem in demselben Druckbehälter angeordneten Umwälzgebläse zuführbar ist, wobei das Ableitrohr koaxial zu einem längs der Druckbehälterachse verlaufenden Teil der Heissgasumlenkeinrichtung angeordnet ist.

Eine solche Gasströmungsführung bei einem Dampferzeuger für einen Hochtemperaturreaktor ist aus der FR-A-22 87 669 bekannt. Dabei ist die Heissgasumlenkung dem unteren Ende des Dampferzeugermantels zugeordnet und das Kaltgas wird aus dem Ringkanal in ein als Fallrohr ausgebildetes Ableitrohr eingeführt. Die Dampferzeugerheizfläche besteht aus einer Vielzahl von Schottenheizflächen, wobei die Anschlüsse zu den Hauptteilheizflächen durch den zylindrischen Teil des Dampferzeugermantels und des Druckbehältermantels hindurchgeführt sind.

Weiterhin ist aus der FR-A-23 51 373 ein Wärmetauscher bekannt, bei dem in einem Reaktor erwärmtes Heissgas von unten in einen Heizflächen umgebenden Mantel eintritt und aus diesem am oberen Ende austritt. Zur Beaufschlagung der Heizflächen mit zu erwärmender Flüssigkeit werden ein äusserer ringförmiger Strömungsraum, in dem das zu erwärmende Fluid aufsteigt, und ein zugleich als Tragrohr für die Heizflächen dienendes, innen liegendes Steigrohr mittels Einzelrohren strömungsmässig verbunden, wobei die Einzelrohre bzw. Kanäle am unteren Ende des Steigrohres zusammengefasst sind. Dabei bilden das Steigrohr und die erwähnten Einzelrohre einen Strömungsraum, der gegenüber der aus der Heizfläche austretenden und nach unten abgeführten Strömung von erwärmter Flüssigkeit abgedichtet ist.

Es ist die Aufgabe der vorliegenden Erfindung, ausgehend von der FR-A-22 87 669, eine Gasführung der im Oberbegriff des Anspruches 1 genannten Art anzugeben, bei der die Einführbarkeit des Kaltgases aus dem Ringkanal in das Ableitrohr und die Zufuhr des abgeleiteten Gases zum Umwälzgebläse so gestaltet sind, dass eine gute Zugänglichkeit zu den die Strömungspfade verbindenden Verbindungselementen und ein einfaches Einhängen der für die Dampferzeugung erforderlichen Bauelemente in den Druckbehälter gewährleistet sind.

Diese Aufgabe wird dadurch gelöst,
- dass die Heissgasumlenkeinrichtung mit dem oberen Ende des Dampferzeugermantels verbunden ist,
- dass das Kaltgas am oberen Ende des Ringraumes durch mehrere das obere Ende des Dampferzeugermantels durchsetzende Einzelkanäle in das als Steigrohr wirkende Ableitrohr einströmt, wobei das obere Ende des Dampferzeugermantels gleichzeitig von Kompensationsrohrbündeln durchsetzt ist, und
- dass das Steigrohr in dem längs zur Behälterachse verlaufenden Teil der Heissgasumlenkeinrichtung derart angeordnet ist, dass es die innere Begrenzung eines Ringkanales bildet, durch den das Heissgas in das Innere des Dampferzeugermantels eintritt, wobei das Streigrohr mit den Einzelkanälen gegenüber der Heissgasströmung einen abgedichteten Strömungsraum bildet, und das Kaltgas zu dem oberhalb des Dampferzeugermantels in dem Druckbehälter angeordneten Umwälzgebläse führt.

Durch die Anordnung der Heissgaszufuhr und der Kaltgasabfuhr am oberen Ende des Dampferzeugermantels, sowie die Anordnung der Kompensationsrohrbündel in diesem unteren Ende und durch die Ausbildung des Ableitrohres als Steigrohr und das Versetzen des Steigrohres in das Innere der Heissgasumlenkeinrichtung, das sich parallel zur Behälterachse erstreckt, können die im Druckbehälter angeordneten und für die Dampferzeugung erforderlichen Bauelemente als Baugruppe in den Druckbehälter eingehängt und aus diesem entnommen werden.

Vorzugsweise ist das Steigrohr zentrisch oder auch nicht zentrisch zur Längsachse der Umlenkeinrichtung zwecks Einstellung der Heissgasbeaufschlagung der Dampferzeugerheizflächen angeordnet.

Weiterhin kann durch den Einbau einer Flanschverbindung das Steigrohr zusammen mit der Umlenkeinrichtung oder getrennt montiert werden.

Auch ist es zweckmässig, dass durch Einbau einer Flanschverbindung zwischen den Kaltgaskanälen und dem Steigrohr das Steigrohr zusammen mit der Umlenkeinrichtung oder getrennt montiert und demontiert werden kann.

Die Verbindungsstelle an der Durchdringung des Steigrohres zur Umlenkeinrichtung ist für eine gemeinsame bzw. getrennte Montage als feste oder lösbare Verbindung gestaltet.

Eine Ausführungsform der Einbauten ist in der Zeichnung dargestellt.

Das vom Ringraum zum Dampferzeugermantel 8 und Druckbehältermantel 7 aufwärts strömende Kaltgas wird über mehrere, die Kompensationsrohrbündel 4 durchdringende Kaltgaskanäle 1 dem Steigrohr 2 zugeführt, von wo es dem Umwälzgebläse 5 zuströmt. Das Steigrohr 2 ist über die Flanschverbindung 6 lösbar mit einem mit den Kaltgaskanälen 1 fest verbundenen Rohrabschnitt 1 a verbunden. Das Steigrohr 2 ist in der Umlenkeinrichtung 3 zentrisch zur Längsachse der Umlenkeinrichtung 3 angeordnet. Es ist aber auch eine nichtzentrische Anordnung denkbar, um die Beaufschlagung der Dampferzeugerheizflächen 10 einzustellen. Die Verbindungsstelle 9 an der Durchdringung des Steigrohres 2 zur Umlenkeinrichtung 3 ist fest oder lösbar gestaltet.

Das freie Ende des Steigrohres 2 erstreckt sich in einen aufgeweiteten Ansaugstutzen 11 so hinein, dass ein Teil des Gases von der Druckseite des Gebläses 5 direkt wieder zur Saugseite strömen kann.

Die gezeigte Gestaltung der Strömungsverbindung von Steigrohr und Umwälzgebläse wird bevorzugt.

## Patentansprüche

1. Gasströmungsführung bei einem Dampferzeuger für einen Hochtemperaturreaktor, bei der dem Inneren eines mindestens eine Dampferzeugerheizfläche (10) umschliessenden stehenden Dampferzeugemantels (8) über eine Heissgasumlenkeinrichtung (3) Heissgas zuführbar ist, und bei der an dem anderen Ende aus dem Dampferzeugermantel (8) Kaltgas in einen Ringkanal zwischen Dampferzeugermantel (8) und einem diesen umgebenden Druckbehältermantel (7) umgelenkt wird, und das Kaltgas aus dem Ringkanal in ein Ableitrohr einführbar und von dort einem in demselben Druckbehälter (7) angeordneten Umwälzgebläse (5) zuführbar ist, wobei das Ableitrohr koaxial zu einem längs der Druckbehälterachse verlaufenden Teil der Heissgasumlenkeinrichtung angeordnet ist, dadurch gekennzeichnet,
- dass die Heissgasumlenkeinrichtung (3), mit dem oberen Ende des Dampferzeugermantels (8) verbunden ist,
- dass das Kaltgas am oberen Ende das Ringraumes durch mehrere das obere Ende das Dampferzeugermantels (8) durchsetzende Einzelkanäle (1) in das als Steigrohr wirkende Ableitrohr (2) einströmt, wobei das obere Ende des Dampferzeugermantels (8) gleichzeitig von Kompensationsrohrbündeln (4) durchsetzt ist, und
- dass das Steigrohr (2) in dem längs zur Behälterachse verlaufenden Teils der Heissgasumlenkeinrichtung (3) derart angeordnet ist, dass es die innere Begrenzung eines Ringkanales bildet, durch den das Heissgas in das Innere des Dampferzeugermantels (8) eintritt, wobei das Steigrohr (2) mit den Einzelkanälen (1) gegenüber der Heissgasströmung einen abgedichteten Strömungsraum bildet und das Kaltgas zu dem oberhalb des Dampferzeugermantels (8) in dem Druckbehälter (7) angeordneten Umwälzgebläse (5) führt.

2. Gasströmungsführung nach Anspruch 1, dadurch gekennzeichnet, dass das Streigrohr (2) zentrisch oder auch nicht zentrisch zur Längsachse der Heissgasumlenkeinrichtung (3) zwecks Einstellung der Heissgasbeaufschlagung der Dampferzeugerheizfläche (10) angeordnet ist.

3. Gasströmungsführung nach Anspruch 1, dadurch gekennzeichnet, dass durch Einbau einer Flanschverbindung (6) zwischen den Einzelkanälen

(1) einerseits und dem Steigrohr (2) andererseits das Steigrohr (2) zusammen mit der Heissgasumlenkeinrichtung (3) oder getrennt montiert und demontiert werden kann.

4. GasströmungsführungnacheinemderAnsprüche 1 bis 3, dadurch gekennzeichnet, dass die Verbindungsstelle (9) an der Durchdringung des Steigrohres (2) zur Umlenkeinrichtung (3) für eine gemeinsame bzw. getrennte Montage als feste oder lösbare Verbindung gestaltet ist.

## Claims

1. Gas flow guiding means in case of a steam generator of a high-temperature reactor, with which to the interior of an upright steam generator wall (8) surrounding at least one steam generator heating surface (10) hot gas is suppliable via a hot gas deflection mechanism (3) and with which at the other end from the steam generator wall (8) cold gas is deflected into an annular channel between the steam generator wall (8) and a pressure tank wall (7) surrounding the steam generator wall (8), and the cold-gas is conveyed from the annular channel into an off-take tube and is conveyable from there to a circulation blower fan 15) arranged in the same pressure tank, said off-take tube being arranged coaxially with respect to a portion of the hot gas deflection means extending along the axis of the pressure tank, characterized in that the hot gas deflection mechanism (3) is connected with the upper end of the steam generator wall (8), that the cold gas flows at the upper end of the annular channel through a plurality of individual channels (1) passing through the upper end of the steam generator wall (8), into the off-take tube (2) acting as a riser tube, the upper end of the steam generator being likewise intersected by compensating tube bundles, and in that the riser tube (2) is arranged in the portion of the hot gas deflection mechanism (3) extending along the tank axis in such a manner that it forms the inner limit of an annular channel, via which the hot gas enters into the interior of the steam generator wall (8), said riser tube (2) forming together with the individual channels (1) a sealed flow space with respect to the hot gas flow and guides the cold gas to the circulation blower fan (5) arranged within the pressure tank (7) above the steam generator wall (8).

2. Gas flow guiding means according to claim 1, characterized in that the riser tube (2) is arranged centrically or also non-centrically with respect to the longitudinal axis of the hot gas deflection mechanism (3) for adjusting the admission of hot gas to the steam generator heating surface (10).

3. Gas flow guiding means according to claim 1, characterized in that by provision of flange connection (6) between the individual channels (1) on one hand and the riser tube (2) on the other hand the riser tube (2) can be mounted or demounted together with the hot gas deflection mechanism (3) or separately therefrom.

4. Gas flow guiding mechanism according to any one of the claims 1 to 3, characterized in that for a common or separate mounting the joint (9) at the crossing of the riser tube (2) to the deflection mechanism (3) is designed for a common or separate mounting.

## Revendications

1. Guide d'écoulement de gaz dans un générateur de vapeur destiné à un réacteur à haute température, guide dans lequel, par un dispositif de déviation (3) de gaz chaud, du gaz chaud peut être envoyé à l'intérieur d'une enveloppe verticale (8) du générateur de vapeur entourant au moins une surface de chauffe (10) du générateur de vapeur et dans lequel du gaz froid est dévié à l'autre extrémité hors de l'enveloppe (8) du générateur de vapeur vers une chambre annu- 'aire comprise entre l'enveloppe (8) du générateur de vapeur et une enveloppe (7) de cuve de pression entourant la précédente, le gaz froid venant de la chambre annulaire pouvant être introduit dans un tuyau d'évacuation et, de là, être envoyé à une soufflante de circulation (5) qui est disposée dans cette même cuve de pression (7), le tuyau d'évacuation étant disposé de façon coaxiale par rapport à une partie du dispositif de déviation de gaz chaud, laquelle s'étend le long de t'axe de I cuve de pression, caractérisé:
- en ce que le dispositif de déviation (3) de gaz chaud est relié à l'extrémité supérieure de l'enveloppe (8) du générateur de vapeur,
- en ce que, à l'extrémité supérieure de la chambre annulaire, le gaz froid pénètre dans le tuyau d'évacuation (2) agissant en tuyan de montée, par plusieurs conduits individuels (1) qui traversent l'extrémité supérieure de l'enveloppe (8) du générateur de vapeur, l'extrémité supérieure de l'enveloppe (8) du générateur de vapeur étant en même temps traversée par des faisceaux tubulaires (4) de compensation, et
- en ce que, dans la partie du dispositif de déviation (3) de gaz chaud qui s'étend le long de l'axe de la cuve, le tuyau de montée (2) est disposé de façon telle qu'il forme la délimitation intérieure d'un conduit annulaire par lequel le gaz chaud pénètre à l'intérieur de l'enveloppe (8) du générateur de vapeur, le tuyau de montée (2) formant avec les conduits individuels (1) une chambre d'écoulement étanche vis-à- vis du courant de gaz chaud et dirigeant le gaz froid vers la soufflante de circulation (5) disposée dans la cuve de pression (7), au-dessus de l'enveloppe (8) du générateur de vapeur.

2. Guide d'écoulement de gaz selon la revendication 1, caractérisé en ce que, pour régler l'alimentation en gaz chaud de la surface de chauffe (10) du générateur de vapeur, le tuyau de montée (2) est centré ou bien non centré sur l'axe longitudinal du dispositif de déviation (3) de gaz chaud.

3. Guide d'écoulement de gaz selon la revendication 1, caractérisé en ce que, par la mise en place d'un raccordement par bride (6) entre les conduits individuels (1) d'une part et le tuyan de montée (2) dautre part, le tuyau de montée (2) peut être monté et démonté avec le dispositif de déviation (3) de gaz chaud, ou séparément.

4. Guide d'écoulement de gaz selon l'une des revendications 1 à 3, caractérisé en ce que, pour un montage combiné ou séparé, le point de jonction (9) où le tuyau de montée (2) traverse le dispositif de déviation (3) est agencé en liaison fixe ou démontable.
